# EUROPÄISCHE PATENTSCHRIFT

(11) **EP 1 457 453 B1**
(45) Veröffentlichungstag und Bekanntmachung des Hinweises auf die Patenterteilung: **07.06.2006**
(21) Anmeldenummer: 04000486.3
(22) Anmeldetag: 13.01.2004
(51) Int. Cl.: B66B 5/12, B66B 7/10

(54) **Einrichtung zur Überwachung von Seilen eines Aufzuges**
Device for controlling the ropes of elevators
Dispositif pour la surveillance des câble d'ascenseur

(30) Priorität: 29.01.2003 EP 03405041
(43) Veröffentlichungstag der Anmeldung: 15.09.2004
(73) Patentinhaber: INVENTIO AG, CH-6052 Hergiswil (CH)
(72) Erfinder: Attinger, Adrian, Dipl. Masch.-Ing., 6314 Unterägeri (CH)

(56) Entgegenhaltungen:
- JP-A- 6 345 352
- JP-A- 11 171 425
- JP-A- 11 343 082
- SU-A- 1 255 540
- US-A- 4 106 594

## Beschreibung

Die Erfindung betrifft eine Einrichtung zur Überwachung von Seilen eines Aufzuges, die mittels einer Seilendverbindung und einer Lochplatte mit einem Tragrahmen einer Aufzugskabine verbunden sind, wobei zum Festhalten der Lochplatte je Seil ein Tragbolzen vorgesehen ist, dessen Bewegung bei schlaffem Seil mittels eines Sensors überwachbar ist.

Aus der Schrift JP 06345352 ist eine Überwachungseinrichtung für Tragseile einer Aufzugsplattform bekannt geworden. Das Ende eines jeden Tragseils ist mit einer Seilkausche versehen, an der ein Tragbolzen angeordnet ist. Am freien Tragbolzenende ist ein Endstück vorgesehen, wobei zwischen einem Tragrahmen und dem Endstück eine Druckfeder angeordnet ist, die bei schlaffem Tragseil den Tragbolzen mit dem Endstück relativ gegenüber dem Tragrahmen nach unten bewegt. Die Bewegung des Endstückes wird mittels Endschalter überwacht und alarmiert.

Ein Nachteil der bekannten Einrichtung liegt darin, dass die Überwachung eines jeden Tragseils aufwendig ist. Ausserdem liegen die Endstücke der Tragbolzen eng beieinander, wodurch die Anordnung der Endschalter erschwert wird.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung zur Überwachung von schlaffen Seilen zu schaffen, die mit einfachen Mitteln die Sicherheit der Aufzugspassagiere gewährleistet.

Vorteilhafte Weiterbildungen der Erfindung sind in den abhängigen Patentansprüchen angegeben.

Die durch die Erfindung erreichten Vorteile sind im wesentlichen darin zu sehen, dass die Überwachungseinrichtung für jede Anordnungsart der Tragbolzen, bzw. für jedes Lochmuster der als Bindeglied zwischen Tragrahmen und Tragbolzen dienenden Lochplatte passt. Zur Überwachung aller Tragbolzen ist nur ein Sensor notwendig. Im weiteren ist die erfindungsgemässe Überwachungseinrichtung unabhängig von der Anzahl der zu überwachenden Tragbolzen und unabhängig von der Geometrie der Lochplatte. Die Überwachungseinrichtung ist leicht und ohne grossen Aufwand nachrüstbar, ist wenig empfindlich gegen Beschleunigung/Verzögerung (Fehlauslösung) und hat tiefe Bau- und Montagekosten.

Anhand der beiliegenden Figuren wird die vorliegende Erfindung näher erläutert.

Es zeigen:
Fig. 1
   ein Tragrahmen mit einer Aufzugskabine,
Fig. 2
   ein oberes Tragrahmenjoch mit Lochplatte,
Fig. 3, Fig. 3a, Fig. 3b,
   eine Überwachungseinrichtung mit Reissleine für ein Tragseil,
Fig. 4, Fig. 4.1
   Einzelheiten eines Auslöseelementes für die Reissleine,
Fig. 5, Fig. 6
   Einzelheiten der Befestigung des Reissleinenendes,
Fig. 7
   die Überwachungseinrichtung mit Reissleine bei gestreuter Anordnung der Tragbolzen und
Fig. 8
   eine Überwachungseinrichtung mit Reissleine für ein Ausgleichsseil.

In Fig. 1 ist mit 1 ein oberes Joch bezeichnet, das mit vertikal verlaufenden Trägern 2 und mit einem unteren Joch 3 einen Tragrahmen 4 bildet, der an einem aus Tragseilen 5 bestehenden Seilstrang aufgehängt ist und in einem nicht dargestellten Aufzugsschacht entlang von nicht dargestellten Führungsschienen verfahrbar ist. In der Figur 1 besteht der Seilstrang aus drei Seilen. Die Anzahl Seile 5 im Seilstrang ist abhängig vom Kabinengewicht, von der Nennlast und vom verwendeten Seilquerschnitt. Ein auf dem unteren Joch 3 aufliegender Bodenrahmen 6 trägt eine für den vertikalen Personen- und Gütertransport vorgesehene Aufzugskabine 7.

Fig. 2 zeigt das obere Tragrahmenjoch 1, an dem eine Lochplatte 10 mittels Winkeln 11 angeordnet ist. Die Lochplatte 10 trägt den Tragrahmen 4. Als Seilendverbindung ist je Seil 5 eine Seilkausche 12 vorgesehen, an der ein Tragbolzen 13 angreift. Das Seil 5 bildet in der Seilkausche 12 eine Schlaufe, wobei das Seilende am Seil 5 mittels Seilklemmen 14 festgemacht ist. Die Lochplatte 10 weist je Tragbolzen 13 eine Bohrung 15 auf, wobei der Tragbolzen 13 die Bohrung 15 durchdringt und unterhalb der Lochplatte 10 vorsteht. Der Tragbolzen 13 weist am unteren Ende ein Gewinde mit einer Mutter 16 auf, die mittels einer Gegenmutter 17 gesichert ist. Zwischen der Mutter 16 und der Lochplatte 10 ist eine Druckfeder 18 (beispielsweise mindestens eine Spiralfeder oder mindestens eine Tellerfeder) angeordnet. Bei schlaffem Seil 5 bewegt die Druckfeder 18 den Tragbolzen 13 relativ gegenüber dem Tragrahmen nach unten, wobei die Bewegung P1 des Tragbolzens 13 mittels der erfindungsgemässen Überwachungseinrichtung erfasst wird.

Fig. 3, Fig. 3a, Fig. 3b zeigen die Funktionsweise der erfindungsgemässen Überwachungseinrichtung mit Reissleine 19 für ein Tragseil 5. Bei schlaffem Seil 5 bewegt sich der Tragbolzen 13 wie mit dem Pfeil P1 symbolisiert relativ gegenüber dem Tragrahmen nach unten. Zwischen der Mutter 16 und der Gegenmutter 17 ist ein Auslöseelement 20 festgeklemmt, das die gespannte Reissleine 19 bei der Bewegung P1 des Tragbolzens 13 mitnimmt. Einenends ist die Reissleine 19 an einem Fixpunkt 21 eines Bügels 22 festgemacht. Der Bügel 22 ist mittels Schrauben 23 an der Lochplatte 10 festgeklemmt. Anstelle der Schraube kann auch eine Clipverbindung vorgesehen sein. Die Mutter 16 liegt an einem Auflager 32 auf, wobei die Druckfeder 18 zwischen Lochplatte 10 und Auflager 32 angeordnet ist. Bei schlaffem Seil 5 bewegt die Druckfeder 18 das Auflager 32 und damit den Tragbolzen 13 relativ gegenüber dem Tragrahmen nach unten, wobei die Bewegung P1 des Tragbolzens 13 mittels der erfindungsgemässen Überwachungseinrichtung erfasst wird.

Die durch die Bewegung P1 des Tragbolzens 13 verursachte Auslenkung der Reissleine 19 ist mit unterbrochener Linie dargestellt. Mit der Auslenkung der Reissleine 19 wird wie in Fig. 7 dargestellt, ein Sensor bzw. ein Grenzwerttaster 31 betätigt.

Wie in Fig. 3b gezeigt kann zum Ausgleich von Seilspannungsdifferenzen eine gegenüber der Druckfeder 18 wesentlich stärkere Druckfeder 33 vorgesehen sein. Die Druckfeder 33 ist am Auflager 32 abgestützt, an dem auch eine als Auslöseelement 20 dienende Fahne 25 mit Bohrung 26 angeordnet ist, wobei die Reissleine 19 durch die Bohrung geführt ist. Falls sich die Druckfeder 33 durch Seildehnung entspannt, bewegt sich der Tragbolzen 13 nach unten ohne die Reissleine 19 auszulenken. Bei schlaffem Seil 5 bewegt die Druckfeder 18 das Auflager 32 und damit den Tragbolzen 13 relativ gegenüber dem Tragrahmen nach unten, wobei die Bewegung P1 des Tragbolzens 13 mittels der Reissleine 19 erfasst wird.

Fig. 4 zeigt Einzelheiten des Auslöseelementes 20 für die Reissleine 19. Das Auslöseelement 20 besteht im wesentlichen aus einer Unterlagscheibe 24, an der eine Fahne 25 mit Bohrung 26 angeordnet ist. Die Reissleine 19 ist durch die Bohrung 26 gezogen.

Fig. 4.1 zeigt eine Ausführungsvariante des Auslöseelementes 20. Anstelle der Fahne 25 ist ein Ausleger 24.1 an der Unterlagsscheibe 24 angeordnet. Der Ausleger 24.1 lenkt bei schlaffem Seil 5 die Reissleine 19 aus.

Fig. 5 und Fig. 6 zeigen Einzelheiten der Befestigung des einen Reissleinenendes am Fixpunkt 21. Das eine Ende der Reissleine 19 ist mittels Bride 27 und Schraube 27.1 am Bügel 22 festgeklemmt.

Fig. 7 zeigt die Überwachungseinrichtung mit Reissleine 19 bei einer Lochplatte 10 mit gestreuter Anordnung der Tragbolzen 13. Die Lochplatte 10 ist von unten gesehen gezeigt. Das andere Ende der Reissleine 19 ist an einem Schieber 28 angeordnet, der in einem Gehäuse 29 geführt ist. Das Gehäuse 29 ist mittels Bügel an der Lochplatte 10 festgemacht. Mit der Auslenkung der Reissleine 19 wird der Schieber 28 in die mit dem Pfeil P2 symbolisierte Bewegung versetzt, wobei der Schieber 28 mittels seiner Steuerschräge 30 einen Grenzwerttaster 31 betätigt.

Sobald die Auslenkung der Reissleine 19 durch Nachjustierung des auslösenden Tragbolzens 13 mittels der Muttern 16,17 aufgehoben ist, bewegt sich der federbeaufschlagte Schieber 28 selbsttätig in seine Ausgangslage zurück. Die erfindungsgemässe Überwachungseinrichtung ist erneut betriebsbereit.

Fig. 8 zeigt die Funktionsweise der erfindungsgemässen Überwachungseinrichtung mit Reissleine 19 für ein Ausgleichsseil auch Unterseil genannt. Die Lochplatte 10 ist am unteren Tragrahmenjoch 3 angeordnet. Aufbau, Befestigung und Funktionsweise der Seilendverbindung und der Überwachungseinrichtung sind vergleichbar mit der Einrichtung gemäss Fig. 3, Fig. 3a, Fig. 3b.

Die erfindungsgemässe Überwachungseinrichtung kann auch auf der Gegengewichtsseite angeordnet sein.

## Patentansprüche

1. Einrichtung zur Überwachung von Seilen (5) eines Aufzuges, die mittels einer Seilendverbindung und einer Lochplatte (10) mit einem Tragrahmen (4) einer Aufzugskabine (7) verbunden sind, wobei zum Festhalten an der Lochplatte (10) je Seil (5) ein Tragbolzen (13) vorgesehen ist, dessen Bewegung (P1) bei schlaffem Seil (5) mittels eines Sensors (31) überwachbar ist,
**dadurch gekennzeichnet,**
**dass** zur Überwachung der Bewegung (P1) der Tragbolzen (13) eine Reissleine (19) vorgesehen ist, die bei schlaffem Seil (5) den Sensor (31) betätigt.

2. Einrichtung nach Anspruch 1,
**dadurch gekennzeichnet,**
**dass** je Tragbolzen (13) ein Auslöseelement (20) vorgesehen ist, das die Bewegung (P1) des Tragbolzens (13) auf die Reissleine (19) überträgt.

3. Einrichtung nach einem der Ansprüche 1 oder 2,
**dadurch gekennzeichnet,**
**dass** der Tragbolzen (13) federbeaufschlagt ist, wobei eine an der Lochplatte (10) abgestützte Druckfeder (18) bei schlaffem Seil (5) den Tragbolzen (13) bewegt.

4. Einrichtung nach einem der Ansprüche 1 bis 3,
**dadurch gekennzeichnet,**
**dass** das Auslöseelement (20) eine Unterlagscheibe (24) mit einer Fahne (25) ist, wobei die Reissleine (19) durch eine an der Fahne (25) angeordnete Bohrung (26) gezogen ist.

5. Einrichtung nach einem der Ansprüche 1 bis 3,
**dadurch gekennzeichnet,**
**dass** das Auslöseelement (20) eine Unterlagscheibe (24) mit einem Ausleger (24.1) ist, wobei der Ausleger (24.1) bei schlaffem Seil (5) die Reissleine 19 auslenkt.

6. Einrichtung nach einem der vorhergehenden Ansprüche,
**dadurch gekennzeichnet,**
**dass** die Reissleine (19) einenends an einem Fixpunkt (21) festgemacht ist und anderenends mit ihrer Auslenkung einen Schieber (28) in Bewegung (P2) versetzt, wobei der Schieber (28) mittels einer Steuerschräge (30) den Sensor (31) betätigt.

7. Einrichtung nach Anspruch 6,
**dadurch gekennzeichnet,**
**dass** der Schieber (28) beweglich in einem Gehäuse (29) geführt ist und nach Aufhebung der Auslenkung der Reissleine (19) selbsttätig in seine Ausgangslage zurückkehrt.

## Claims

1. Device for monitoring cables (5) of a lift, which are connected with a carrier frame (4) of a lift cage (7) by means of a cable end connection and an apertured plate (10), wherein a respective support pin (13) is provided for each cable (5) for fixing to the apertured plate (10), the movement (P1) of the pin in the case of slack cable (5) being able to be monitored by means of a sensor (31), **characterised in that** for monitoring the movement (P1) of the support pin (13) there is provided a pull cord (19) which in the case of slack cable (5) actuates the sensor (31).

2. Device according to claim 1, **characterised in that** a respective trigger element (20) is provided for each support pin (13) and transmits the movement (P1) of the support pin (13) to the pull cord (19).

3. Device according to one of claims 1 and 2, **characterised in that** the support pin (13) is spring-loaded, wherein a compression spring (18) supported at the apertured plate (10) moves the support pin (13) in the case of slack cable (5).

4. Device according to one of claims 1 to 3, **characterised in that** the trigger element (20) is a washer (24) with a tab (25), wherein the pull cord (19) is drawn through a bore (26) arranged at the tab (25).

5. Device according to one of claims 1 to 3, **characterised in that** the trigger element (20) is a washer (24) with an arm (24.1), wherein the arm (24.1) deflects the pull cord (19) in the case of slack cable (5).

6. Device according to one of the preceding claims, **characterised in that** the pull cord (19) is fixed at one end at a fixing point (21) and at the other end by its deflection sets in motion (P2) a slide (28), wherein the slide (28) actuates the sensor (31) by means of a control chamfer (30).

7. Device according to claim 6, **characterised in that** the slide (28) is guided in a housing (29) to be movable and after elimination of the deflection of the pull cord (19) automatically returns to its starting position.

## Revendications

1. Dispositif pour la surveillance de câbles (5) d'un ascenseur qui sont reliés à un châssis porteur (4) d'une cabine d'ascenseur (7) à l'aide d'une liaison d'extrémité de câble et d'une plaque perforée (10), étant précisé qu'il est prévu pour la fixation à la plaque perforée (10), sur chaque câble (5), un goujon portant (13) dont le mouvement (P1), quand le câble (5) est lâche, est apte à être surveillé à l'aide d'un capteur (31),
**caractérisé en ce qu'**il est prévu, pour surveiller le mouvement (P1) des goujons portants (13), une corde de déchirure (19) qui, quand le câble (5) est lâche, actionne le capteur (31).

2. Dispositif selon la revendication 1, **caractérisé en ce qu'**il est prévu pour chaque goujon portant (13) un élément de déclenchement (20) qui transmet le mouvement (P1) du goujon (13) à la corde de déchirure (19).

3. Dispositif selon la revendication 1 ou 2,
**caractérisé en ce que** le goujon portant (13) est contraint par ressort, un ressort de compression (18) en appui sur la plaque perforée (10) déplaçant le goujon portant (13) quand le câble (5) est lâche.

4. Dispositif selon l'une des revendications 1 à 3, **caractérisé en ce que** l'élément de déclenchement (20) est constitué par une rondelle (24) pourvue d'une patte (25), la corde de déchirure (19) passant à travers un perçage (26) prévu sur la patte (25).

5. Dispositif selon l'une des revendications 1 à 3, **caractérisé en ce que** l'élément de déclenchement (20) est constitué par une rondelle (24) pourvue d'un bras (24.1), le bras (24.1) déviant la corde de déchirure (19) quand le câble (5) est lâche.

6. Dispositif selon l'une des revendications précédentes, **caractérisé en ce que** la corde de déchirure (19) est fixée à un point fixe (21), à une extrémité, et déplace grâce à sa déviation un coulisseau (28) dans le sens (P2), à l'autre extrémité, le coulisseau (28) actionnant le capteur (31) à l'aide d'un biseau de commande (30).

7. Dispositif selon la revendication 6, **caractérisé en ce que** le coulisseau (28) est guidé mobile dans un carter (29) et revient automatiquement dans sa position initiale après suppression de la déviation de la corde de déchirure (19).
